# EUROPÄISCHE PATENTSCHRIFT

(11) **EP 3 519 683 B1**
(45) Veröffentlichungstag und Bekanntmachung des Hinweises auf die Patenterteilung: **02.09.2020**
(21) Anmeldenummer: 17787318.9
(22) Anmeldetag: 28.09.2017
(51) Int. Cl.: F01L 9/02

(54) **BRENNKRAFTMASCHINE MIT HYDRAULISCH VARIABLEM GASWECHSELVENTILTRIEB**
INTERNAL COMBUSTION ENGINE WITH HYDRAULIC VARIABLE VALVE DRIVE
MOTEUR À COMBUSTION INTERNE AVEC SOUPAPES À COMMANDE HYDRAULIQUE VARIABLE

(30) Priorität: 29.09.2016 DE 102016218918
(43) Veröffentlichungstag der Anmeldung: 07.08.2019
(73) Patentinhaber: Schaeffler Technologies AG & Co. KG, 91074 Herzogenaurach (DE)
(72) Erfinder: PFEIFFER, Steffen, 90402 Nürnberg (DE); GALSTER, Philipp, 91356 Kirchehrenbach (DE)
(86) Internationale Anmeldenummer: PCT/DE2017/100828
(87) Internationale Veröffentlichungsnummer: WO 2018/059627

(56) Entgegenhaltungen:
- DE-A1-102013 213 695
- US-A- 4 278 233
- US-A1- 2002 179 029

## Beschreibung

Die Erfindung betrifft eine Brennkraftmaschine mit hydraulisch variablem Gaswechselventiltrieb, der Folgendes umfasst:
- ein Hydraulikgehäuse mit einem Druckraum, einem Druckentlastungsraum und einem Entlüftungskanal, wobei der Druckraum, der Druckentlastungsraum und der Entlüftungskanal hydraulisch miteinander verbunden sind,
- einen im Hydraulikgehäuse geführten Geberkolben, der gehäuseaußenseitig von einem Nocken angetrieben ist und gehäuseinnenseitig den Druckraum begrenzt,
- einen im Hydraulikgehäuse geführten Nehmerkolben, der gehäuseaußenseitig das Gaswechselventil antreibt und gehäuseinnenseitig den Druckraum begrenzt,
- und ein Hydraulikventil, das in geschlossenem Zustand die Verbindung zwischen dem Druckentlastungsraum und dem Druckraum unterbricht,
   wobei der Entlüftungskanal gehäuseinnenseitig über eine Drosselstelle mit dem Druckentlastungsraum hydraulisch verbunden ist und gehäuseaußenseitig bezüglich der Schwerkraftrichtung unterhalb des Druckentlastungsraums mündet.

Die gattungsgemäße DE 10 2013 213 695 A1 zeigt eine Brennkraftmaschine mit einer vollvariablen hydraulischen Ventilsteuerung. Diese ist durch eine Baueinheit gebildet, die auf dem Zylinderkopf der Brennkraftmaschine montiert ist und deren Hydraulikräume sich - in Schwerkraftrichtung - nach unten in den Zylinderkopf entlüften.

Die betriebliche Entlüftung des Hydrauliksystems bewirkt das Abscheiden der vom Hydraulikmittel mitgeführten Luftblasen in die Umgebung des Hydraulikgehäuses und verhindert damit, dass Luft in übermäßiger Menge in den Druckraum gelangt und dort die für die hydraulische Gaswechselventilbetätigung erforderliche Steifigkeit des Hydraulikmittels in unzulässiger Höhe beeinträchtigt. Andererseits begünstigt die Entlüftung die Leckage des Hydraulikmittels aus dem Hydraulikgehäuse, wenn die Brennkraftmaschine abgestellt ist. Denn das abkühlende und dabei im Volumen schrumpfende Hydraulikmittel erzeugt Unterdruck in den Hydraulikräumen, der über Nachsaugen von Luft via Entlüftungskanal ausgeglichen wird. Während dieses Druckausgleichs sorgt die Schwerkraft dafür, dass sich die Hydraulikräume über die Leckage durch den Führungsspalt zwischen Nehmerkolben und Hydraulikgehäuse in dessen Umgebung entleeren. Somit besteht bei längerer Stillstandszeit der Brennkraftmaschine das erhöhte Risiko, dass sich die Hydraulikräume vollständig entleeren und die im Druckraum befindliche Luft infolge der hohen Kompressibilität den Druckaufbau im Druckraum so beeinträchtigt, dass das für den Startvorgang der Brennkraftmaschine erforderliche Öffnen des Gaswechselventils verhindert wird.

In der EP 2 060 754 A2 ist eine Hydraulikeinheit mit einem zusätzlichen Niederdruckraum vorgeschlagen, der zwecks Entlüftung über eine geodätisch hoch positionierte Gehäuseöffnung mit dem Inneren des Zylinderkopfs und über eine geodätisch tief positionierte Drosselstelle mit dem Druckentlastungsraum kommuniziert. Der Niederdruckraum stellt ein erweitertes Hydraulikreservoir dar, das den Druckraum während des Startvorgangs der Brennkraftmaschine mit hinreichend luftfreiem Hydraulikmittel versorgt. Die nicht gattungsgemäße, d.h. entgegen der Schwerkraftrichtung auf der Oberseite des Hydraulikgehäuses mündende Entlüftung erfordert jedoch einen Zylinderkopfdeckel, der den Zylinderkopf mit dem Hydraulikgehäuse zur Umgebung hin abdichtet, und mithin ein zusätzliches Bauteil.

Der vorliegenden Erfindung liegt die Aufgabe zugrunde, eine Brennkraftmaschine der eingangs genannten Art dahingehend fortzubilden, dass die Hydraulikleckage aus dem Hydraulikgehäuse auf ein solches Maß reduziert wird, dass das im Druckraum befindliche Hydraulikmittel auch nach längerer Stillstandszeit der Brennkraftmaschine einen für deren Startvorgang kritischen Füllstand nicht unterschreitet.

Die Lösung dieser Aufgabe ergibt sich aus den Merkmalen des Anspruchs 1. Demnach soll der Entlüftungskanal in einem Hydraulikreservoir münden, wobei die Kanalmündung bezüglich der Schwerkraftrichtung unterhalb des Normalpegels des Hydraulikreservoirs liegt. Unter dem Begriff 'Normalpegel' ist der Füllstand zu verstehen, der sich im stationären Zustand kurz nach dem Abstellen der Brennkraftmaschine im Hydraulikreservoir einstellt, wobei die Brennkraftmaschine gegenüber ihrer Einbauposition nicht oder allenfalls unwesentlich geneigt ist. Die im Hydraulikmittel "eintauchende" Kanalmündung verhindert es, dass bei stillstehender Brennkraftmaschine und infolge der Abkühlung schrumpfendem Hydraulikmittelvolumen Luft über den Entlüftungskanal in den Druckentlastungsraum zurückgesaugt wird. Dieser Zustand erstreckt sich über einen ausreichend langen Zeitraum und zumindest so lange, bis gegebenenfalls der Pegel des Hydraulikreservoirs infolge der abkühlbedingten Volumenschrumpfung des Hydraulikmittels aus dem Hydraulikgehäuse unter die Kanalmündung gesunken ist.

Das zur Umgebung des Hydraulikgehäuses hin offene Hydraulikreservoir kann entweder am Hydraulikgehäuse selbst oder durch eine lokale Mulden- oder Wannenform eines Bauteils oder Abschnitts des Zylinderkopfs oder des Motorblocks der Brennkraftmaschine gebildet sein.

Vorteilhafte Weiterbildungen und Ausgestaltungen der Erfindung sind den Unteransprüchen entnehmbar. Demnach soll bei geschlossenem Gaswechselventil die Kanalmündung bezüglich der Schwerkraftrichtung möglichst tief und konkret unterhalb der Begrenzung des Druckraums vom Nehmerkolben verlaufen. Die geodätische Höhendifferenz zwischen dem (im Hydraulikgehäuse eingefahrenen) Nehmerkolben und der Kanalmündung beeinflusst unmittelbar den Unterdruck, der sich bei abgestellter Brennkraftmaschine und schrumpfendem Hydraulikmittel gegenüber der Umgebung des Hydraulikgehäuses bildet und der schwerkraftbedingten Leckage des Hydraulikmittels aus dem Hydraulikgehäuse entgegenwirkt.

Aus den zuvor erläuterten Gründen ist es besonders vorteilhaft, wenn die Kanalmündung bezüglich der Schwerkraftrichtung, d.h. geodätisch stets unterhalb des Pegels des Hydraulikreservoirs liegt. Dieser Zustand setzt voraus, dass das Hydraulikreservoir im Hinblick auf das temperatur- und leckagebedingt abnehmende Hydraulikvolumen im Hydraulikgehäuse hinreichend voluminös ausgeführt werden kann.

Demgegenüber ist es eher wahrscheinlich, dass das Volumen des Hydraulikreservoirs konstruktiv derart beschränkt ist, dass ein Absinken des Reservoirpegels unter die Kanalmündung und folglich das Rücksaugen von Luft nicht vermeidbar sind. Dennoch kann die Stillstandszeit der Brennkraftmaschine bis zum Erreichen des kritischen Füllstands im Druckraum signifikant dadurch verlängert werden, dass der Entlüftungskanal zumindest lokal einen so dimensionierten Querschnitt hat, dass darin Luftblasen aufsteigen können, ohne die darüber liegende Hydraulik- oder Ölsäule vor sich her zu schieben und in den Druckentlastungsraum zu verdrängen. Vielmehr ist der Querschnitt so zu bemessen, dass die rückgesaugte Luft in der stehenden Ölsäule aufsteigt, so dass die verbleibende Ölsäule die Kanalmündung quasi wieder verschließt und den Leckage hemmenden Unterdruck im Hydraulikgehäuse aufrecht erhält. Diesbezügliche Versuche der Anmelderin haben gezeigt, dass der Entlüftungskanal im Falle eines Öls mit dem Viskositätsindex 0W20 und im Falle eines kreisförmigen ersten Rohrabschnitts einen Rohr-Innendurchmesser von wenigstens 6 mm haben muss. Besonders gute und robuste Ergebnisse wurden mit dem Rohr-Innendurchmesser von ca. 8 mm erzielt. Die Kreisform des Entlüftungskanals kann fertigungstechnische Vorteile haben. Dennoch sind andere Querschnittsformen möglich, solange das Aufsteigen der Luft ohne Verdrängen der darüber liegenden Ölsäule möglich ist.

Weiterhin soll die Kanalmündung durch einen kreisförmigen zweiten Rohrabschnitt gebildet sein, der sich unter (abrupter oder allmählicher) Verkleinerung des Rohr-Außendurchmessers an den ersten Rohrabschnitt anschließt. Diese konstruktive Ausgestaltung des Entlüftungskanals mit den im Durchmesser gestuften Rohrabschnitten kann erforderlich sein, falls die Oberfläche des Hydraulikreservoirs zu klein ist, um den relativ großen Durchmesser des ersten Rohrabschnitts aufzunehmen.

Der Entlüftungskanal ist zweckmäßigerweise durch ein im Hydraulikgehäuse befestigtes und vorzugsweise eingeschraubtes Entlüftungsrohr gebildet, wobei der erste und gegebenenfalls der zweite Rohrabschnitt Teile des Entlüftungsrohrs sind.

Weitere Merkmale der Erfindung ergeben sich aus der nachfolgenden Beschreibung und aus den Zeichnungen, in denen drei Ausführungsbeispiele der Erfindung schematisch dargestellt sind. Soweit nicht anders erwähnt, sind dabei gleiche oder funktionsgleiche Merkmale oder Bauteile mit gleichen Bezugszahlen versehen. Es zeigen:
- Figur 1a: das erste Ausführungsbeispiel mit einem im Durchmesser gestuften Entlüftungskanal;
- Figur 1b: in vergrößerter Einzelheit die Kanalmündung und das Hydraulikreservoir des ersten Ausführungsbeispiels;
- Figur 2: das zweite Ausführungsbeispiel mit einem vergleichsweise tief liegenden Hydraulikreservoir;
- Figur 3: das dritte Ausführungsbeispiel mit einer permanent im Hydraulikreservoir eintauchenden Kanalmündung.

Figur 1a zeigt schematisch den für das Verständnis der Erfindung wesentlichen Ausschnitt einer Brennkraftmaschine mit hydraulisch variablem Gaswechselventiltrieb. Dargestellt ist ein Zylinderkopf 1 mit zwei gleichartigen und in Schließrichtung federkraftbeaufschlagten Gaswechselventilen 2 pro Zylinder und zugehörigen Nocken 3 einer Nockenwelle. Die Variabilität des Gaswechselventiltriebs wird auf bekannte Weise mittels einer zwischen den Nocken 3 und den Gaswechselventilen 2 angeordneten Hydraulikeinheit erzeugt. Diese umfasst ein im Zylinderkopf 1 befestigtes Hydraulikgehäuse 4, in dem je Zylinder ein Druckraum 5 und ein Druckentlastungsraum 6 ausgebildet sowie ein Geberkolben 7 geführt sind, der gehäuseaußenseitig vom Nocken 3 angetrieben ist und gehäuseinnenseitig den Druckraum 5 begrenzt. Weiterhin sind im Hydraulikgehäuse 4 zwei Nehmerkolben 8 je Zylinder geführt, die gehäuseaußenseitig die Gaswechselventile 2 antreiben und gehäuseinnenseitig den gemeinsamen Druckraum 5 begrenzen. Ein elektromagnetisches Hydraulikventil 9, vorliegend ein stromlos geöffnetes 2-2-Wegeventil unterbricht in geschlossenem Zustand die hydraulische Verbindung zwischen dem Druckentlastungsraum 6 und dem Druckraum 5. Im geöffneten Zustand des Hydraulikventils 9 kann ein Teil des vom Geberkolben 7 verdrängten Hydraulikmittels in den Druckentlastungsraum 6 abströmen, ohne an der Betätigung des Nehmerkolbens 8 und des zugehörigen Gaswechselventils 2 teilzunehmen. An jedem Druckentlastungsraum 6 ist ein Kolbendruckspeicher 10 zur Aufnahme des verdrängten Hydraulikmittels angeschlossen. Die Druckentlastungsräume 6 sind über einen nicht dargestellten Hydraulikanschluss am Hydraulikgehäuse 4 mit dem Hydraulikkreislauf, d.h. dem Ölkreislauf der Brennkraftmaschine verbunden.

Die an sich bekannte Funktionsweise des hydraulischen Gaswechselventiltriebs lässt sich dahingehend zusammenfassen, dass der Druckraum 5 zwischen dem Geberkolben 7 und den Nehmerkolben 8 als hydraulisches Gestänge wirkt. Dabei wird das - bei Vernachlässigung von Leckagen - proportional zum Hub des Nockens 3 vom Geberkolben 7 verdrängte Hydraulikmittel in Abhängigkeit des Öffnungszeitpunkts und der Öffnungsdauer des Hydraulikventils 9 in ein erstes, die Nehmerkolben 8 beaufschlagendes Teilvolumen und in ein zweites, in den Druckentlastungsraum 6 einschließlich Kolbendruckspeicher 10 abströmendes Teilvolumen aufgeteilt. Hierdurch sind die Hubübertragung des Geberkolbens 7 auf die Nehmerkolben 8 und mithin nicht nur die Steuerzeiten, sondern auch die Hubhöhe der Gaswechselventile 2 vollvariabel einstellbar.

Die Druckentlastungsräume 6 sind an einen gemeinsamen Entlüftungskanal 11 im Hydraulikgehäuse 4 angeschlossen, der gehäuseinnenseitig über Drosselstellen 12 mit dem jeweiligen Druckentlastungsraum 6 hydraulisch verbunden ist und gehäuseaußenseitig in einem Hydraulikreservoir 13 im Inneren des Zylinderkopfs 1 mündet. Die Drosselstellen 12 liegen geodätisch, d.h. bezüglich der durch den Pfeil symbolisierten Richtung der Schwerkraft g oberhalb der Druckentlastungsräume 6, und das Hydraulikreservoir 13 liegt geodätisch unterhalb der Druckentlastungsräume 6. Die Kanalmündung 14 des Entlüftungskanals 11 liegt geodätisch nicht nur unterhalb des Pegels 15 des Hydraulikreservoirs 13 sondern auch unterhalb der Begrenzung 16 des Druckraums 5 durch die Nehmerkolben 8, wenn diese bei geschlossenen Gaswechselventilen 2 vollständig im Hydraulikgehäuse 4 eingefahren sind. Das gegenüber dem Innendruck des Zylinderkopfs 1 drucklose Hydraulikreservoir 13 ist durch eine in Schwerkraftrichtung geschlossene Mulde 17 im Zylinderkopf 1 gebildet (s. Figur 1b), in der sich während des Betriebs der Brennkraftmaschine Hydraulikmittel ansammelt.

Der Entlüftungskanal 11 ist gehäuseaußenseitig durch ein im Hydraulikgehäuse 4 fest und dichtend eingeschraubtes Entlüftungsrohr 18 gebildet. Dieses hat einen kreisförmigen ersten Rohrabschnitt 19, dessen Rohr-Innendurchmesser zwischen 8 mm und 9 mm beträgt. Der erste Rohrabschnitt 19 geht an einer Durchmesserstufe 20 in einen kreisförmigen zweiten Rohrabschnitt 21 mit einem Rohr-Innendurchmesser von ca. 4 mm über. Der Rohr-Außendurchmesser des zweiten Rohrabschnitts 21 ist dementsprechend klein und so dimensioniert, dass der zweite Rohrabschnitt 21 bei der Montage der Hydraulikeinheit in den Zylinderkopf 1 kollisionsfrei in die Mulde 17 einführbar ist.

Figur 1a zeigt den entlüfteten Füllzustand des Hydrauliksystems kurz nach dem Abstellen der Brennkraftmaschine. Dabei ist der Pegel 15 des Hydraulikreservoirs 13 der eingangs definierte Normalpegel. Die Einzelheit gemäß Figur 1b zeigt den Füllzustand des Hydrauliksystems zu einem deutlich späteren Zeitpunkt, an dem das Hydraulikmittel vollständig abgekühlt und dessen Volumen dementsprechend geschrumpft ist. Der sich mit der Volumenverkleinerung in den Hydraulikräumen bildende Unterdruck bewirkt das Nachsaugen von Hydraulikmittel aus dem Hydraulikreservoir 13 in die Druckentlastungsräume 6. Dieses luftblasenfreie Nachsaugen endet dann, wenn der Pegel 15 des Hydraulikreservoirs 13 geodätisch unter die Kanalmündung 14 sinkt. Danach erfolgt der Druckausgleich zwischen den Druckentlastungsräumen 6 und der Umgebung des Hydraulikgehäuses 4 durch Rücksaugen von Luftblasen 22. Der im Verhältnis zur Luftblasengröße deutlich größere Rohr-Innendurchmesser des ersten Rohrabschnitts 19 ermöglicht es, dass die Luftblasen 22 durch die darin stehende Ölsäule hindurch nach oben wandern können, wobei sich die Ölsäule nach dem Passieren der Luftblasen 22 wieder schließt. Hierdurch wird ein Unterdruck aufrechterhalten, der die hydraulische Leckage durch den Führungsspalt zwischen den Nehmerkolben 8 und dem Hydraulikgehäuse 4 in den Zylinderkopf 1 hemmt und damit - zusätzlich zum Volumenausgleich aus dem Hydraulikreservoir 13 - das kritische Entleeren des Druckraums 5 verzögert.

Bei dem in Figur 2 dargestellten zweiten Ausführungsbeispiel liegt das Hydraulikreservoir 13' geodätisch deutlich tiefer als beim ersten Ausführungsbeispiel. Die höhere Ölsäule zwischen der Begrenzung 16 und dem Pegel 15 des Hydraulikreservoirs 13' bewirkt einen erhöhten Unterdruck im Hydrauliksystem zugunsten der weiter verringerten Leckage der Druckräume 5 durch den Führungsspalt um die Nehmerkolben 8. Der Entlüftungskanal 11 ist bei dieser Ausführung durch ein Entlüftungsrohr 18' mit gleichmäßigem Durchmesser gebildet, wobei der Rohr-Innendurchmesser auch in diesem Fall so groß bemessen ist, dass die darin aufsteigenden Luftblasen 22 die im Entlüftungsrohr 18' stehende Ölsäule passieren können.

Das dritte Ausführungsbeispiel gemäß Figur 3 hat ein Hydraulikreservoir 13", dessen Volumen so groß ist, dass die Kanalmündung 14 geodätisch stets unterhalb des Pegels 15 des Hydraulikreservoirs 13" liegt.

### Liste der Bezugszahlen

- 1: Zylinderkopf
- 2: Gaswechselventil
- 3: Nocken
- 4: Hydraulikgehäuse
- 5: Druckraum
- 6: Druckentlastungsraum
- 7: Geberkolben
- 8: Nehmerkolben
- 9: Hydraulikventil
- 10: Kolbendruckspeicher
- 11: Entlüftungskanal
- 12: Drosselstelle
- 13: Hydraulikreservoir
- 14: Kanalmündung
- 15: Pegel
- 16: Begrenzung
- 17: Mulde
- 18: Entlüftungsrohr
- 19: erster Rohrabschnitt
- 20: Durchmesserstufe
- 21: zweiter Rohrabschnitt
- 22: Luftblase

## Patentansprüche

1. Brennkraftmaschine mit hydraulisch variablem Gaswechselventiltrieb, der Folgendes umfasst:
- ein Hydraulikgehäuse (4) mit einem Druckraum (5), einem Druckentlastungsraum (6) und einem Entlüftungskanal (11), wobei der Druckraum (5), der Druckentlastungsraum (6) und der Entlüftungskanal (11) hydraulisch miteinander verbunden sind,
- einen im Hydraulikgehäuse (4) geführten Geberkolben (7), der gehäuseaußenseitig von einem Nocken (3) angetrieben ist und gehäuseinnenseitig den Druckraum (5) begrenzt,
- einen im Hydraulikgehäuse (4) geführten Nehmerkolben (8), der gehäuseaußenseitig das Gaswechselventil (2) antreibt und gehäuseinnenseitig den Druckraum (5) begrenzt,
- und ein Hydraulikventil (9), das in geschlossenem Zustand die Verbindung zwischen dem Druckentlastungsraum (6) und dem Druckraum (5) unterbricht,
wobei der Entlüftungskanal (11) gehäuseinnenseitig über eine Drosselstelle (12) mit dem Druckentlastungsraum (6) hydraulisch verbunden ist und gehäuseaußenseitig bezüglich der Schwerkraftrichtung unterhalb des Druckentlastungsraums (6) mündet, **dadurch gekennzeichnet, dass** der Entlüftungskanal (11) in einem Hydraulikreservoir (13, 13', 13") mündet, wobei die Kanalmündung (14) bezüglich der Schwerkraftrichtung unterhalb des Normalpegels des Hydraulikreservoirs (13, 13', 13") liegt.

2. Brennkraftmaschine nach Anspruch 1, **dadurch gekennzeichnet, dass** bei geschlossenem Gaswechselventil (2) die Kanalmündung (14) bezüglich der Schwerkraftrichtung unterhalb der Begrenzung (16) des Druckraums (5) vom Nehmerkolben (8) verläuft.

3. Brennkraftmaschine nach Anspruch 1 oder 2, **dadurch gekennzeichnet, dass** die Kanalmündung (14) bezüglich der Schwerkraftrichtung stets unterhalb des Pegels (15) des Hydraulikreservoirs (13") liegt.

4. Brennkraftmaschine nach einem der vorhergehenden Ansprüche, **dadurch gekennzeichnet, dass** der Entlüftungskanal (11) einen kreisförmigen ersten Rohrabschnitt (19) hat, dessen Rohr-Innendurchmesser mindestens 6 mm beträgt.

5. Brennkraftmaschine nach Anspruch 4, **dadurch gekennzeichnet, dass** die Kanalmündung (14) durch einen kreisförmigen zweiten Rohrabschnitt (21) gebildet ist, der sich unter Verkleinerung des Rohr-Außendurchmessers an den ersten Rohrabschnitt (19) anschließt.

6. Brennkraftmaschine nach Anspruch 4 oder 5, **dadurch gekennzeichnet, dass** der erste Rohrabschnitt (19) Teil eines im Hydraulikgehäuse (4) befestigten Entlüftungsrohrs (18) ist.

7. Brennkraftmaschine nach Anspruch 6, **dadurch gekennzeichnet, dass** das Entlüftungsrohr (18) im Hydraulikgehäuse (4) eingeschraubt ist.

## Claims

1. An internal combustion engine with a hydraulically variable gas exchange valve train, comprising:
- a hydraulic housing (4) with a pressure chamber (5), a pressure relief chamber (6), and a ventilation channel (11), wherein the pressure chamber (5), the pressure relief chamber (6) and the ventilation channel (11) are hydraulically connected to one another,
- a master piston (7) guided in the hydraulic housing (4), which is driven by a cam (3) on the outside of the housing and delimits the pressure chamber (5) on the inside of the housing,
- a slave piston (8) guided in the hydraulic housing (4), which drives the gas exchange valve (2) on the outside of the housing and delimits the pressure chamber (5) on the inside,
- and a hydraulic valve (9) which in the closed state interrupts the connection between the pressure relief chamber (6) and the pressure chamber (5),
wherein the ventilation channel (11) is hydraulically connected on the inside of the housing to the pressure relief chamber (6) via a throttle point and opens on the outside of the housing with respect to the direction of gravity below the pressure relief chamber (6), **characterized in that** the ventilation channel (11) opens out into a hydraulic reservoir (13, 13', 13 "), wherein the channel opening (14) is below the normal level of the hydraulic reservoir (13, 13', 13") with respect to the direction of gravity.

2. The internal combustion engine according to claim 1, **characterized in that**, when the gas exchange valve (2) is closed, the channel opening (14) extends from the slave piston (8) with respect to the direction of gravity below the boundary (16) of the pressure chamber (5).

3. The internal combustion engine according to claim 1 or 2, **characterized in that** the channel mouth (14) with respect to the direction of gravity is always below the level (15) of the hydraulic reservoir (13").

4. The internal combustion engine according to any one of the preceding claims, **characterized in that** the ventilation duct (11) has a circular first tube section (19), the tube inner diameter of which is at least 6 mm.

5. The internal combustion engine according to claim 4, **characterized in that** the channel opening (14) is formed by a circular second pipe section (21) which adjoins the first pipe section (19) while reducing the outer pipe diameter.

6. The internal combustion engine according to claim 4 or 5, **characterized in that** the first pipe section (19) is part of a ventilation pipe (18) fastened in the hydraulic housing (4).

7. The internal combustion engine according to claim 6, **characterized in that** the ventilation pipe (18) is screwed into the hydraulic housing (4).

## Revendications

1. Moteur à combustion interne avec soupape d'échange de gaz à commande hydraulique variable, comprenant :
- un boîtier hydraulique (4) avec une chambre de pression (5), une chambre de détente (6) et un conduit de purge (11), la chambre de pression (5), la chambre de détente (6) et le conduit de purge (11) étant reliés hydrauliquement les uns aux autres,
- un piston émetteur (7) guidé dans le boîtier hydraulique (4), qui est entraîné par une came (3) à l'extérieur du boîtier et qui délimite la chambre de pression (5) à l'intérieur du boîtier,
- un piston récepteur (8) guidé dans le boîtier hydraulique (4), qui entraîne la soupape d'échange de gaz (2) à l'extérieur du boîtier et délimite la chambre de pression (5) à l'intérieur du boîtier,
- et une soupape hydraulique (9) qui à l'état fermé interrompt la connexion entre la chambre de détente (6) et la chambre de pression (5),
dans lequel le conduit de purge (11) est relié hydrauliquement à l'intérieur du boîtier à la chambre de détente (6) par l'intermédiaire d'un point d'étranglement (12) et s'ouvre à l'extérieur du boîtier par rapport au sens de la gravité en dessous de la chambre de détente (6), **caractérisé en ce que** le conduit de purge (11) se trouve dans un réservoir hydraulique (13, 13', 13"), l'embouchure du conduit (14) étant en dessous du niveau normal du réservoir hydraulique (13, 13', 13") par rapport au sens de la gravité.

2. Moteur à combustion interne selon la revendication 1, **caractérisé en ce que** lorsque la soupape d'échange de gaz (2) est fermée, l'embouchure du conduit (14) s'étend depuis le piston récepteur (8) par rapport au sens de la gravité en dessous de la limite (16) de la chambre de pression (5).

3. Moteur à combustion interne selon la revendication 1 ou 2, **caractérisé en ce que** l'embouchure du conduit (14) est toujours en dessous du niveau (15) du réservoir hydraulique (13") par rapport au sens de la gravité.

4. Moteur à combustion interne selon l'une quelconque des revendications précédentes, **caractérisé en ce que** le conduit de purge (11) présente une première section de tuyau circulaire (19) dont le diamètre intérieur de tuyau est d'au moins 6 mm.

5. Moteur à combustion interne selon la revendication 4, **caractérisé en ce que** l'embouchure du conduit (14) est formée par une seconde section de tuyau circulaire (21) qui jouxte la première section de tuyau (19) tout en réduisant le diamètre extérieur de tuyau.

6. Moteur à combustion interne selon la revendication 4 ou 5, **caractérisé en ce que** la première section de tuyau (19) fait partie d'un tuyau de ventilation (18) fixé dans le boîtier hydraulique (4).

7. Moteur à combustion interne selon la revendication 6, **caractérisé en ce que** le tuyau de ventilation (18) est vissé dans le boîtier hydraulique (4).
